# EUROPÄISCHE PATENTANMELDUNG

(11) **EP 0 829 901 A1**
(43) Veröffentlichungstag der Anmeldung: **18.03.1998**
(21) Anmeldenummer: 97115641.9
(22) Anmeldetag: 09.09.1997
(51) Int. Cl.: H01J 49/16

(54) **Massesspektrometrische Analyse von Oberflächen**

(30) Priorität: 13.09.1996 DE 19637480
(71) Anmelder: Bergmann, Eva Martina, D-82441 Ohlstadt (DE); Bergmann, Thorald, Dr., D-82441 Ohlstadt (DE); Heidmann, Claus-Peter, 82031 Grünwald (DE)
(72) Erfinder: Bergmann, Thorald, Dr., 82441 Ohlstadt (DE); Heidmann, Claus-Peter, 82031 Grünwald (DE)
(74) Vertreter: Graf Lambsdorff, Matthias

(57) **Zusammenfassung**

Um den Inhalt der Oberflächen von Festkörpern der massenspektrometrischen Analyse zugänglich zu machen, müssen die zu analysierenden Moleküle in die Gasphase gebracht werden. Dies wird mit einem sehr scharf fokussierten, vorzugsweise gepulsten Laser durchgeführt. Die Fokussierung des Laserstrahls auf die Oberfläche wird mit einem Spiegel, welcher möglichst nah und senkrecht über der zu untersuchenden Oberfläche montiert ist, durchgeführt. Um eine präzise Fokussierung des Laserstrahls zu erreichen, wird der Laserstrahl mit einem einzigen optischen Element gleichzeitig umgelenkt und auf die Oberfläche der Probe fokussiert. In der Mitte des Spiegels ist entweder ein Loch für den Durchtritt desorbierten Materials vorgesehen, oder letzteres wird am Spiegel vorbei ins Massenspektrometer eingelassen.

Die erfindungsgemäße Anordnung kann in vorteilhafter Weise mit einem Flugzeit-Massenspektrometer derart kombiniert werden, daß sie in Beschleunigungsrichtung der Ionen gesehen, hinter der Ionenquelle des Flugzeit-Massenspektrometers plaziert wird.

## Beschreibung

Die Erfindung betrifft eine Vorrichtung und ein Verfahren zur massenspektrometrischen Analyse von Substanzen in der Oberfläche der Probe eines Festkörpers nach dem Oberbegriff der Ansprüche 1 und 8.

Es besteht häufig das Erfordernis, die Oberfläche eines Festkörpers hinsichtlich der in ihr enthaltenen Substanzen näher zu charakterisieren. Um diese Substanzen zu ermitteln, können sie beispielsweise durch Verdampfen der Oberfläche in die Gasphase gebracht, ionisiert und für die Analyse der Ionen einem Massenspektrometer zugeführt werden. Bei manchen Untersuchungsmethoden wird der Vorgang des Verdampfens und des Ionisieren in einem Schritt ausgeführt, bei anderen Methoden werden diese Vorgänge in getrennten Schritten ausgeführt.

Sollen mittels eines Flugzeit-Massenspektrometers Ionen bzw. zu erzeugende Ionen aus des Gasphase nachgewiesen werden, so versteht man unter Abzugsvolumen denjenigen Raumbereich der Ionenquelle, aus welchem, beginnend ab dem Start-Zeitpunkt, Ionen auf die Oberfläche des Detektors des Flugzeit-Massenspektrometers gelangen können. Die Bahnen, auf welchen sich die Ionen dabei bewegen, sind bestimmt durch die vorhandenen elektrischen Felder und ergeben sich in einfacher Weise aus den physikalischen Gesetzen.

Der Start-Zeitpunkt der Flugzeit-Analyse kann z.B. gegeben sein durch
- den Zeitpunkt, in dem neutrale Teilchen eines im Abzugsvolumen befindlichen zu untersuchenden Gases durch den Puls einer das Abzugsvolumen durchstrahlenden Laserstrahl- oder Elektronenstrahlquelle ionisiert werden.
- den Zeitpunkt des Anschaltens der Elektrodenspannungen der Ionenquelle. In diesem Fall handelt es sich meist darum, Ionen zu untersuchen, da Ionen nur dann in das Abzugsvolumen gelangen können, wenn an den Elektroden der Ionenquelle keine Spannungen anliegen.

Man kann auch ganz allgemein das Abzugsvolumen eines Massenspektrometers als denjenigen Raumbereich definieren, in welchem sich Ionen befinden müssen, bzw. in welchen Ionen transportiert oder in welchem Ionen erzeugt werden müssen, um im Massenspektrometer nachgewiesen werden zu können.

Nach dem Stand der Technik gibt es eine Anzahl von Methoden, mittels derer Substanzen, die sich beispielsweise in dünnen Schichten befinden, in die Gasphase gebracht und ionisiert werden. Ein Beispiel dieser Methode stellt MALDI (Matrix Assisted Laser Desorption Ionization) dar. Hier wird die zu untersuchende Substanz mit einer "Matrix", z.B. Nikotinsäure, vermischt und auf eine Oberfläche aufgetragen. Nachdem die Oberfläche trocken ist, wird die Probe ins Massenspektrometer eingeführt. Die mit der zu untersuchenden Substanz mit aufgetragene Matrix absorbiert sehr stark bei der Wellenlänge des desorbierenden Lasers. Durch einen Laserschuß explodiert ein kleiner Fleck der aufgetragenen Matrix nun ins Massenspektrometer hinein, wodurch die zu untersuchenden Moleküle mitgerissen werden. Die zu untersuchenden Moleküle lagen entweder schon in der Matrix als Ionen vor oder werden durch Prozesse während des Desorptionsvorgangs ionisiert. Dies bedeutet, daß bei dieser Methode keine weitere Vorrichtung zur Ionisierung der zu untersuchenden Substanzen nötig ist. Einen Überblick zu dieser Methode kann man z.B. der Veröffentlichung von B. Spengler et al. (Analusis, Bd. 20, Seiten 91-101, 1992) entnehmen.

Oft wird auch der Vorgang der Desorption von dem Vorgang des Ionisierens getrennt. Das ist zumindest dann der Fall, wenn sich die zu untersuchenden Substanzen nur neutral auf der Oberfläche befinden und sich nur schlecht während der Desorption ionisieren lassen. M.S. de Vries et al. (Review of Scientific Instruments, Bd. 63, Seiten 3321-3325, 1992) verwenden zur Desorbierung einen UV-Laser, welchen sie mit einem Objektiv auf einen Fokus mit einem Mikrometer Durchmesser fokussieren. Die desorbierten Substanzen ionisieren sie mit einem weiteren Laser, worauf die Ionen in einem Flugzeit-Massenspektrometer nachgewiesen werden. P. Voumard et al. (Review of Scientific Instruments, Bd. 64, Seiten 2215-2220, 1993) verwenden auch zwei Laser, einen zur Desorption und einen zur Ionisation, wobei sie als Desorptionslaser einen Infrarot-Laser verwenden.

Der Vorgang der Desorption kann auch von dem Vorgang der Ionisation getrennt werden, indem man mit einem Laser den Desorptionsvorgang durchführt, und anschließend mit einem gepulsen Gasstrahl die desorbierten Substanzen an einen anderen Ort überführt, wo sie durch einen zweiten Laser ionisiert werden. Dies ist z.B. dann erforderlich, wenn bei der Desorption der zu untersuchenden Substanzen große Mengen unerwünschter Begleitstoffe anfallen. Man kann auch dieses Vorgehen wählen, wenn man die zu untersuchenden Substanzen durch den Gasstrahl kühlen will, um sie anschließend mittels Mehrphoton-Ionisation spektroskopisch zu untersuchen. Diese Variante wird kann bei der Untersuchung von Dünnschicht-Chromatographie-Platten angewendet werden.

Dünnschicht-Chromatographie-Platten haben typischerweise Abmessungen ca. 10 cm × 10 cm, bestehen aus einem inerten Basismaterial, auf welchem eine z.B. eine Silika-Gel-Schicht aufgebracht ist.

Das zu untersuchende Substanzgemisch wird als Lösung in einer Startzone an der Kante der Platte punkt- oder streifenförmig aufgebracht. Nach dem Trocknen wird diese Platte nun senkrecht mit der erwähnten Kante in ein geeignetes Lösungsmittel (Laufmittel) eingetaucht. Durch Kapillarkräfte beginnt das Lösungsmittel, ähnlich wie in einem Löschblatt, in der Silika-Gel-Schicht hochzusteigen. Entsprechend ihren unterschiedlichen Adsorptionskoeffizienten auf der Gelschicht steigen auf die gelösten Substanzen mit unterschiedlichen Geschwindigkeiten an der Platte hoch.

Entfernt man die Platte nach einer gewissen Zeit nun aus dem Laufmittel-Reservoir, und läßt die Platte an Luft oder Vakuum trocknen, so bleiben die ursprünglich in dem Lösungsmittel gelösten Substanzen in der Platte zurück. Dadurch, daß die verschiedenen Substanzen mit unterschiedlichen Geschwindigkeiten an der Oberfläche der Platte entlang gewandert sind, befinden sie sich nun an verschiedenen Orten der Platte, unterschiedlich weit von der eingetauchten Kante entfernt. Diese, in der Silika-Gel-Schicht befindlichen Substanzen sollen massenspektrometrisch untersucht werden.

T. Fanibanda et al. (International Journal of Mass Spectrometry and Ion Processes, Bd. 140, Seiten 127-132, 1994) beschießen ein Stück einer Dünnschicht-Chromatographie-Platte mit einem gepulsten Infrarot-Laser, um gleichzeitig das Silika-Gel mit der zu untersuchenden Substanz zu verdampfen. In dem Moment, wenn sich die das Silika-Gel mit der zu untersuchenden Substanz knapp oberhalb der Platte befindet, wird mit einem gepulsten CO₂-Strahl dieses Material mitgerissen, und über einen Skimmer in ein Flugzeit-Massenspektrometer transportiert. Wenn sich die zu untersuchende Substanz in der Ionenoptik des Flugzeit-Massenspektrometers befindet, wird ein zweiter Laser gezündet, um die Substanz zu ionisieren. Zur Ionisation wird hier eine Wellenlänge von 266 nm verwendet, welche viele Moleküle durch Mehrphoton-Ionisation ionisieren kann.

A.N. Krutchinsky et al. (Journal of Mass Spectrometry, Bd. 30, Seiten 375-379, 1995) beschießen ebenfalls ein Stück einer Dünnschicht-Chromatographie-Platte mit einem gepulsten Infrarot-Laser, um gleichzeitig das Silika-Gel mir der zu untersuchenden Substanz zu verdampfen. Genauso wie T. Fanibanda et al. transportieren sie die zu untersuchende Substanz mit einem Gasstrahl in die Ionenoptik ihres Flugzeit-Massenspektrometers. Im Gegensatz zu T. Fanibanda et al. ioniseren sie ihre Substanzen jedoch mit einem durchstimmbaren UV-Laser, um durch Mehrphoton-Ionisation über elektronische Zwischenzustände eine höhere Selektivität bei der Ionenerzeugung zu erreichen.

Eine etwas allgemeinere Methode der Analyse von Inhaltsstoffen einer Oberfläche wird in der Patentschrift DE 34 39 287 vorgestellt. Hier wird ein Umlenkspiegel direkt oberhalb der Probe angebracht, um Laserstrahlung, welche im wesentlichen parallel zur Oberfläche eingestrahlt wird, senkrecht auf die Oberfläche der Probe umzulenken. Zwischen Umlenkspiegel und Probe befindet sich als fokussierendes Element eine Linse. Beide Elemente, Linse und Umlenkspiegel weisen Bohrungen auf, durch welche die von der Oberfläche desorbierten Teilchen beispielsweise ins Massenspektrometer gelangen können.

Diese genannten Beispiele haben einen Ausschnitt aus der Vielfalt möglicher Oberflächen-Untersuchungsmethoden gezeigt. Allerdings haften diesen Beispielen noch eine Reihe von Nachteilen an. Z.B. weisen die Anordnungen von B. Spengler et al., M.S. de Vries et al., und P. Voumard et al. den Nachteil auf, daß die zu untersuchenden Oberflächen Einfluß auf das elektrische Feld in der Ionenquelle, bzw. in dem Abzugsvolumen des Flugzeit-Massenspektrometers nehmen können. Das hat zur Folge, daß der Aufbau der Ionenquelle komplizierter wird, und daß die Größe der zu untersuchenden Probe beschränkt ist. Außerdem kann die aufgetragene Schicht auf dem Probenhalter von Untersuchung zu Untersuchung variieren, mit dementsprechender Änderung des elektrischen Feldes in der Ionenquelle. Änderungen des elektrischen Feldes in der Ionenquelle können eine Reduktion der Massenauflösung und der Empfindlichkeit zur Folge haben.

Bei den Anordnungen von T. Fanibanda et al. und A.N. Krutchinsky et al. muß die Dünnschicht-Chromatographie-Platte zuerst in kleine Streifen geschnitten werden, um ihren Inhalt im Massenspektometer zu untersuchen. Dies ist notwendig, um die Oberfläche der Platte möglichst nah an den Gasstrahl heranzubringen, und damit der Gasstrahl durch die Anwesenheit der Platte möglichst wenig gestört wird. Dann wird durch den expandierenden Gasstrahl auch nur ein Teil der zu untersuchenden Substanz mitgerissen. Dies verursacht Verluste der Empfindlichkeit. Außerdem ist die Strecke von der Gas-Düse in die Ionenoptik des Massenspektrometers relativ lang, wodurch allein durch den hierbei bedingten kleinen Raumwinkel des ausgenutzten Gasstrahls, nur ein kleiner Bruchteil der zu untersuchenden Substanz tatsächlich in den Wirkungsbereich des ionisierenden Lasers kommt.

Nachteilig ist auch, daß die Silika-Gel-Schicht auf der Dünnschicht-Chromatographie-Platte nur durch wenige Schüsse des verdampfenden Lasers abgetragen wird:
a) Erstens bedeutet dies, daß mit einem einzigen Schuß eine solche Menge Substanz abgetragen wird, die, würde sie tatsächlich auch von dem ionisierenden Laser erreicht, das Massenspektrometer um Größenordnungen übersättigen würde.
b) Weil mit einem einzigen Schuß eine solch riesige Menge von der Dünnschicht-Chromatographie-Platte abgetragen wird, gibt es trotz der Verluste von Verdampfung bis Erreichen der Ionenoptik immer noch ein gutes Signal im Massenspektrometer. Umgekehrt heißt das, könnte man die Substanzmenge, welche mit einem einzigen Laserschuß von der Dünnschicht-Chromatographie-Platte abgetragen wird, reduzieren, so könnte man ein Anordnung wählen, welche zwischen Verdampfung und Ionisation weniger Substanzverluste aufweist.
c) Weil mit einem einzigen Schuß eine solch riesige Menge von der Dünnschicht-Chromatographie-Platte in die Gasphase gebracht wird, würde damit der Gasdruck im Abzugsbereich des Massenspektrometers auf unzulässige Werte steigen.

Diese eben genannten Nachteile haften auch der in Patentschrift DE 34 39 287 vorgestellten Methode an. Die in dieser Patentschrift vorgestellte Linse wird die Laserstrahlung auch nur auf einen Brennfleck, welcher nicht kleiner als einige hundert Mikrometer ist, fokussieren können. Linsen, insbesondere Infrarotlinsen, werden generell mit sphärischen Oberflächen geschliffen, wodurch diese Linsen bei kurzen Brennweiten starke Abbildungsfehler - in diesem Falle ist die sogenannte sphärische Aberration besonders störend - aufweisen. Diese sphärische Abberation verhindert, daß mit einer Linse ein Infrarot-Laserstrahl auf weniger als 100 µm fokussierbar ist. Da die vorzugsweise bei Dünnschicht-Chromatographieplatten verwendete Infrarotstrahlung durch Kieselgel nur schwach absorbiert wird, ist ebenso wie bei der Methode von Fanibanda et al. auch bei dieser Methode zu erwarten, daß pro Laserschuß soviel Substanzmenge ausgeschleudert wird, daß in nur wenigen Schüssen die Oberflächenschicht abgetragen ist. Außerdem wird hier bei einem einzigen Laserschuß eine solch große Gasmenge erzeugt, daß der Gasdruck innerhalb der Vakuumkammer auf unzulässige Werte ansteigt, bzw. daß man lange bis zum nächsten Laserschuß warten muß um dann wieder akzeptable Druckverhältnisse vorzufinden.

Dementsprechend ist es Aufgabe der Erfindung, eine Vorrichtung und ein Verfahren zum Transport der zu untersuchenden Substanz von einer Oberfläche in das Abzugsvolumen eines Massenspektrometers anzugeben. Die Erfindung soll eine Vorrichtung angeben, welche nur in geringem Maße oder besser gar nicht das elektrische Feld in der Ionenquelle eines Flugzeit-Massenspektrometers beeinflußt. Die Erfindung soll eine Vorrichtung angeben, welche es erlaubt, mit einzelnen Laserschüssen kontrollierte Mengen, gegebenfalls nur sehr geringe Substanzmengen von der zu untersuchenden Oberfläche, insbesondere von Dünnschicht-Chromatographie-Platten abzutragen. Außerdem soll die Erfindung eine Vorrichtung angeben, welche bei örtlich aufgelöster Untersuchung von Oberflächen eine hohe laterale Ortsauflösung gewährleistet. Insbesondere ist es Aufgabe der Erfindung, mit nur geringen Substanzmengen, welche von der Oberfläche abgetragen werden, eine hohe Empfindlichkeit im Massenspektrometer zu gewährleisten und gleichzeitig die Massenauflösung nicht zu beeinträchtigen.

Diese Aufgaben werden durch die kennzeichnenden Merkmale der Ansprüche 1 und 8 gelöst.

Bei der erfindungsgemäßen Vorrichtung wird der verdampfende Laserstrahl in im wesentlichen paralleler Richtung zur Probenoberfläche auf einen oberhalb der Probe angeordneten Umlenkspiegel gerichtet und durch diesen in Richtung auf die Probe umgelenkt. Dadurch wird die Möglichkeit geschaffen, daß der Laserstrahl mit einem sehr großen Aperturwinkel auf die zu untersuchende Oberfläche fokussiert werden kann. Dadurch, daß ein sehr großer Aperturwinkel verwendet werden kann, lassen sich selbst bei großen Wellenlängen der Laserstrahlung, z.B. bei CO₂-Lasern mit 10 µm-Wellenlänge sehr kleine Brennpunkte erzeugen.

Je kleiner die bestrahlte Fläche, umso geringer ist auch die abgetragene Substanzmenge. Ein Fokusdurchmesser im Bereich von wenigen zehn Mikrometern ist bei den vorzugsweise zur Desorption verwendeten CO₂-Lasern mit ihrer Wellenlänge von 10 µm nur durch einen sehr großen Aperturwinkel zu erreichen. Die Notwendigkeit des großen Aperturwinkels ist bei Anwendung des Liouville-Theorems leicht erkennbar.

Fokussiert man den Laserstrahl auf wenige Mikrometer, so wird durch den großen Aperturwinkel eine sehr geringe Tiefenschärfe bewirkt. Diese geringe Tiefenschärfe hat zur Folge, daß bei Dünnschicht-Chromatographie-Platten nur vom Oberflächenbereich Material abgetragen wird, und nicht in voller Tiefe. Auf diese Weise kann von Dünnschicht-Chromatographie-Platten auf sehr kontrollierte Weise Material abgetragen werden.

Erfindungsgemäß läßt sich gleichzeitig dieser große Aperturwinkel und ein beugungsbegrenzter Fokuspunkt auf der Probenoberfläche beispielsweise durch Plazierung eines fokussierenden Umlenkspiegels, beispielsweise eines Off-Axis-Parabol-Spiegels oberhalb der Adsorbatschicht erreichen. Dieser Off-Axis-Parabol-Spiegel lenkt den Laserstrahl, welcher aus einer Richtung parallel zur Oberfläche der Dünnschicht-Chromatographie-Platte kommt, so um, daß der Laserstrahl symmetrisch zur Normalachse der Platte, in großem Aperturwinkel die Platte trifft. Ebenso ist es möglich, statt eines Off-Axis-Parabol-Spiegels ein holographisches optisches Element (HOE) zu verwenden, welches die Laserstrahlung gleichzeitig umlenkt und fokussiert. Ein holographisches optisches Element ist wesentich billiger herzustellen als ein Off-Axis-Parabolol-Spiegel.

Das herausgeschleuderte Adsorbat mit der zu untersuchenden Substanz kann dann durch ein kleines Loch in der Mitte des Off-Axis-Parabol-Spiegels bzw. des holographischen Spiegels in den Abzugsbereich des Massenspektrometers gelangen. Auf diese Weise kann man die Strecke, welche das herausgeschleuderte Adsorbat mit der zu untersuchenden Substanz bis zum Abzugsvolumen des Massenspektrometers zurückzulegen hat, sehr klein halten. Dies wiederum vergrößert den Raumwinkel, mit welchem die herausgeschleuderten Substanzen das Abzugsvolumen erreichen können, was eine Erhöhung der Nachweisempfindlichkeit bewirkt. Alternativ dazu kann man auch einen holographischen bzw. parabolischen Umlenkspiegel derart anordnen, daß er die Laserstrahlung in einem Winkel auf die Oberfläche lenkt und die verdampften Substanzen an dem Spiegel vorbei in das Massenspektrometer gelangen.

Verwendet man ein holographisches optisches Element, so muß dieses nicht unbedingt im 45°-Winkel angeordnet sein, was einen noch kleineren Abstand zwischen Probe und Spiegel erlaubt, bzw. einen noch größeren Aperturwinkel der auf die Probe einfallenden Laserstrahlung ermöglicht. Dieser weiter vergrößerte Aperturwinkel ermöglicht eine weitere Reduktion des Laserstrahldurchmessers im Brennpunkt auf der Oberfläche der Probe. Ebenso wird durch den vergrößerten Aperturwinkel auch eine kleinere Tiefenschärfe im Brennpunkt bewirkt.

Dadurch, daß der verdampfende Laserstrahl im wesentlichen parallel zur Probenoberfläche auf den Umlenkspiegel gerichtet werden kann, ist man in der Lage, die Probe zusammen mit dem Umlenkspiegel, in Beschleunigungsrichtung gesehen, sehr dicht hinter der Ionenquelle eines Flugzeit-Massenspektrometers zu plazieren. Damit die verdampften Substanzen das Abzugsvolumen des Flugzeit-Massenspektrometers erreichen können, muß in diesem Fall ein Durchtritt in der hinteren Elektrode vorgesehen werden.

Auf diese Weise hält man die Strecke zwischen Adsorbatschicht und Abzugsvolumen des Flugzeit-Massenspektrometers sehr klein und verhindert gleichzeitig, daß das elektrische Feld der Ionenquelle durch Substrat, Adsorbatschicht und/oder den Umlenkspiegel beeinflußt werden kann. Auch große Oberflächen, wie z.B. Dünnschicht-Chromatographie-Platten lassen sich auf diese Weise einfach, und ohne das Feld in der Ionenquelle zu beeinflussen, hinter der Ionenquelle anordnen.

Vorteilhafterweise kann man den Umlenkspiegel auch auf der Rückseite der, in Beschleunigungsrichtung gesehen, hinteren Elektrode der Ionenquelle eines Flugzeit-Massenspektrometers montieren. Auf diese Weise kann man die Entfernung zwischen Probenoberfläche und Abzugsvolumen des Flugzeit-Massenspektrometers weiter reduzieren. Die Montage bzw. Integration des Umlenkspiegels in die Rückseite dieser Elektrode läßt sich nach bekannten Methoden durchführen, und wird hier nicht weiter besprochen.

Wird die Probe, in Beschleunigungsrichtung gesehen, hinter der Ionenquelle eines Flugzeit-Massenspektrometers angeordnet, so muß, um verschiedene Bereiche der Probenoberfläche abzutasten, die Probe nur horizontal verschoben werden. Um den Fokuspunkt des desorbierenden Lasers zu finden, muß die Oberfläche zum Spiegel hin- oder wegbewegt werden. Diese Bewegung der Oberfläche kann nach bekannten Methoden bewirkt werden, und wird hier nicht näher besprochen.

Im Folgenden wird nun anhand der in den Zeichnungen dargestellten Ausführungsbeispiele die Erfindung näher beschrieben und erläutert. Es zeigen:
Fig. 1 eine erste Ausführungsform der Erfindung, wobei als fokussierendes Umlenkelement ein Off-Axis-Parabolspiegel zur Anwendung kommt.
Fig. 2 eine zweite Ausführungsform der Erfindung, wobei als fokussierendes Umlenkelement ein holographisches optisches Element zur Anwendung kommt
Fig. 3 eine weitere Ausführungsform der Erfindung.
Fig. 4 zeigt die Erfindung, wie sie hinter der Ionenoptik eines Flugzeit-Massenspektometers angeordnet ist.

**Fig. 1** zeigt eine erste Ausführungsform der erfindungsgemäßen Anordnung. Gezeigt ist eine Probe(12) mit Substrat 1 und Adsorbatschicht 2, beispielsweise eine Dünnschicht-Chromatographie-Platte mit einer Transport-Schicht, z.B. Silika-Gel. Das Licht 3 des CO₂-Lasers wird durch den Off-Axis-Paraboloid-Spiegel 4 auf einen kleinen Punkt in der Oberfläche der Adsorbatschicht fokussiert. Das ausgeschleuderte Material 5 kann durch ein kleines Loch 6 des Off-Axis-Paraboloid-Spiegels in das Massenspektrometer gelangen, welches hier nicht gezeigt ist.

**Fig. 2** zeigt dieselbe Anordnung wie Fig. 1, wobei jedoch statt eines Off-Axis-Paraboloid-Spiegel 4 ein holographisches optisches Element 14 verwendet wird, welcher die Laserstrahlung gleichzeitig umlenkt und fokussiert.

**Fig. 3** zeigt eine weitere Ausführungsform der Erfindung, bei der die Laserstrahlung durch den Umlenkspiegel 4 unter einem Winkel auf die Oberfläche der Probe fokussiert und die abgedampften Substanzen 5 an dem Spiegel vorbei in das Massenspektrometer gelangen. Auch bei dieser Ausführungsform kann der Parabol-Spiegel durch ein holographisches optisches Element ersetzt werden.

**Fig. 4** zeigt, wie die erfindungsgemäße Anordnung hinter der Ionenoptik eines Flugzeit-Massenspektrometers plaziert werden kann. Die Ionenoptik ist hier nur schematisch mit zwei Elektroden 21 dargestellt. Durch ein Loch 26 in der hinteren Elektrode der Ionenoptik können die nachzuweisenden Substanzen in das Abzugsvolumen 22 gelangen, wo sie z.B. durch einen gepulsten Laser- oder Elektronenstrahl ionisiert werden, um anschließend als Ionen 23 im Flugzeit-Massenspektrometer nachgewiesen zu werden.

Sollen direkt auf der Adsorbatschicht erzeugte Ionen nachgewiesen werden, so muß nach dem Desorptionspuls der gesamte Raum zwischen der Platte und dem Abzugsvolumen feldfrei gehalten werden. Sobald die nachzuweisenden Ionen das Abzugsvolumen der Ionenquelle erreicht haben, werden die Elektroden auf ihre jeweiligen Potentiale gelegt, um die Ionen ins Flugzeit-Massenspektrometer hinein zu starten.

## Patentansprüche

1. Vorrichtung zur massenspektrometrischen Analyse von Substanzen in der Oberfläche einer Probe(12) eines Festkörpers, umfassend ein Massenspektrometer zur massenspektrometrischen Analyse der durch Einwirkung von Laserstrahlung(3) auf die Oberfläche verdampften Substanzen(5) **gekennzeichnet durch**, einen fokussierenden Umlenkspiegel(4,14) zum
- Umlenken von, in einer Richtung im wesentlichen parallel zur Oberfläche auf den Umlenkspiegel auftreffender Laserstrahlung(3) in Richtung auf die Oberfläche, und zum
- gleichzeitigen Fokussieren der Laserstrahlung auf einen Punkt dieser Oberfläche.

2. Vorrichtung nach Anspruch 1, **dadurch gekennzeichnet**, daß der Umlenkspiegel(4,14) derart angeordnet ist, daß der Winkelbereich der auf der Oberfläche auftreffenden Laserstrahlung den Normalenvektor der Oberfläche umfaßt, wobei der Umlenkspiegel(4,14) eine Öffnung(6,16) für den Durchtritt der durch die Laserstrahlung verdampften Substanzen(5) in Richtung auf das Massenspektrometer aufweist.

3. Vorrichtung nach Anspruch 1, **dadurch gekennzeichnet**, daß der Umlenkspiegel(4,14) derart angeordnet ist, daß der Winkelbereich der auf der Oberfläche auftreffenden Laserstrahlung den Normalenvektor der Oberfläche nicht umfaßt, und die verdampften Substanzen(5) am Umlenkspiegel vorbei in das Massenspektrometer gelangen.

4. Vorrichtung nach einem oder mehreren der vorhergehenden Ansprüche, **dadurch gekennzeichnet**, daß der Umlenkspiegel ein Parabolspiegel(4) ist.

5. Vorrichtung nach Anspruch 4, **dadurch gekennzeichnet**, daß der Umlenkspiegel ein Off-Axis-Parabolspiegel(4) ist.

6. Vorrichtung nach einem oder mehreren der Ansprüche 1 bis 3, **dadurch gekennzeichnet**, daß der Umlenkspiegel ein holographisches optisches Element(14) ist, welches gleichzeitig die Laserstrahlung ablenkt und auf einen Punkt der zu untersuchenden Oberfläche fokussiert.

7. Vorrichtung nach einem oder mehreren der vorhergehenden Ansprüche, **dadurch gekennzeichnet**, daß das Massenspektrometer ein Flugzeit-Massenspektrometer ist.

8. Verfahren zur massenspektrometrischen Analyse von Substanzen in der Oberfläche der Probe(12) eines Festkörpers, bei welchem die Oberfläche mindestens zum Teil durch Laserstrahlung verdampft wird und die verdampften Substanzen(5) einem Massenspektrometer zugeführt werden,
**dadurch gekennzeichnet**,
daß die Laserstrahlung im wesentlichen parallel zur Probenoberfläche auf einen oberhalb der Probe(12) angeordneten fokussierenden Umlenkspiegel(4,14) gerichtet und durch diesen gleichzeitig in Richtung auf die Probe umgelenkt und fokussiert wird.

9. Verfahren nach Anspruch 8, **dadurch gekennzeichnet**, daß die Probe aus einem Substrat(1) und einer Adsorbatschicht(2) besteht und die Adsorbatschicht die zu untersuchenden Substanzen enthält.

10. Verfahren nach Anspruch 9, **dadurch gekennzeichnet**, daß die Probe dadurch hergestellt wird, daß die zu untersuchende Substanz mit einer die Laserstrahlung absorbierenden Matrix vermischt und auf eine Substratoberfläche aufgetragen wird (MALDI).

11. Verfahren nach Anspruch 9, **dadurch gekennzeichnet**, daß Substrat(1) und Adsorbatschicht(2) mit den zu untersuchenden Substanzen Teile einer Dünnschicht-Chromatographie-Platte sind.
